# EUROPÄISCHE PATENTSCHRIFT

(11) **EP 0 477 331 B1**
(45) Veröffentlichungstag und Bekanntmachung des Hinweises auf die Patenterteilung: **28.06.1995**
(21) Anmeldenummer: 91907498.9
(22) Anmeldetag: 05.04.1991
(51) Int. Cl.: B01L 3/02, F04C 25/00, G01N 1/14

(54) **HANDGERÄT ZUR ERZEUGUNG VON LOKALEM UNTER- ODER ÜBERDRUCK**
MANUAL DEVICE FOR GENERATING LOCAL UNDER OR OVER PRESSURE
OUTIL MANUEL POUR LA PRODUCTION DE DEPRESSION OU DE SURPRESSION LOCALE

(30) Priorität: 17.04.1990 DE 4012256
(43) Veröffentlichungstag der Anmeldung: 01.04.1992
(73) Patentinhaber: SP Jürgen Schwarzer GmbH & Co KG, D-45265 Essen (DE)
(72) Erfinder: SCHWARZER, Jürgen, D-4300 Essen 15 (DE); RAO, Deenakar, D-4100 Duisburg 17 (DE)
(74) Vertreter: Spalthoff, Adolf, Dipl.-Ing.
(86) Internationale Anmeldenummer: EP9100650
(87) Internationale Veröffentlichungsnummer: WO9116133

(56) Entgegenhaltungen:
- EP-A- 0 338 797
- US-A- 4 519 258
- US-A- 4 894 882
- US-A- 4 945 604

## Beschreibung

Die Erfindung bezieht sich auf ein Handgerät zur Erzeugung von lokalem Unter- oder Überdruck nach dem Oberbegriff des Patentanspruchs 1.

Derartige Handgeräte dienen unterschiedlichsten Zwecken, z.B. der Handhabung kleiner und kleinster Gegenstände, wie Bauteilen aus der Elektronik, Optik, Labor- und Medizintechnik. In jedem Fall soll eine möglichst einfache und freie Beweglichkeit des Handgeräts gegeben sein.

Aus der US-A-4 519 258 ist ein Handgerät zur Erzeugung von lokalem Unter- oder Überdruck bekannt, bei dem ein Gehäuse vorgesehen ist, an dem ein Adapter angeordnet ist und in dem eine Pumpe, die über eine Leitung an den Adapter angeschlossen ist, ein Motor, mittels dem die Pumpe antreibbar ist, und eine Energieversorgungseinheit, durch die der Motor mit Energie versorgt wird, angeordnet sind. Das Gehäuse weist einen als Griff ausgestalteten Abschnitt auf, mittels dem das Handgerät handhabbar ist.

Der Erfindung liegt die Aufgabe zugrunde, dieses Handgerät in einfacherer Weise umrüst- und montierbar zu machen.

Diese Aufgabe wird erfindungsgemäß dadurch gelöst, daß das Gehäuse des Handgeräts zwischen dem Motor und der Energieversorgungseinheit so teilbar ist, daß sein die Energievergungseinheit enthaltender Abschnitt vom Restgehäuse demontier- und durch einen anderen, eine aufgeladene Energieversorgungseinheit enthaltenen Abschnitt ersetzbar ist. Diese teilbare Ausgestaltung des Gehäuses erlaubt einen kontinuierlichen Einsatz des aufwendigen und teuren, den Motor und die Pumpe enthaltenden Hauptteils des Handgeräts, wobei die jeweils nicht im Einsatz befindliche Energieversorgungseinheit gleichzeitig aufgeladen wird.

Die Ausgestaltung der Pumpe als Flügelzellen-Pumpe gemäß Patentanspruch 2 ermöglicht eine besonders einfache und leichte Bauart der Pumpe und damit ein besonders geringes Gewicht des Handgeräts. Darüber hinaus hat sich die Flügelzellen-Pumpe als für die gewünschten Zwecke hervorragend geeignet bewährt.

Eine besonders platzsparende Unterbringung des Motors innerhalb des Handgeräts ist gemäß Patentanspruch 3 durch die Anflanschung des Motors an die Flügelzellen-Pumpe möglich.

Gemäß Patentanspruch 4 ist das Handgerät in einfacher Weise an eine große Vielfalt von Einsatzmöglichkeiten ohne besonderen Aufwand anpaßbar.

Vorteilhaft kann die Flügelzellen-Pumpe in den in den Patentansprüchen 5 und 6 angegebenen Abmessungen hergestellt werden, so daß sie in verhältnismäßig dünne Handgeräte bzw. Griffe ohne Probleme einbaubar ist.

Die Verwendung des im Patentanspruch 7 angegebenen Werkstoffs ermöglicht lange Standzeiten der Flügelzellen-Pumpe bei besonders guten Dichtigkeitseigenschaften.

Vorteilhafte Einsatzmöglichkeiten des erfindungsgemäßen Handgeräts ergeben sich bei den in den Patentansprüchen 8, 9 und 10 angegebenen Verwendungsarten.

Im folgenden wird die Erfindung an Hand eines Ausführungsbeispiels unter Bezugnahme auf die Zeichnung näher erläutert.

Das in der Figur dargestellte Handgerät hat ein Gehäuse 1. Am vorderen Ende des Gehäuses 1 ist ein Adapter 3 vorgesehen. Dieser Adapter 3 ist über eine im Inneren des Gehäuses angeordnete Leitung bzw. Schlauchverbindung 2 an den Saugstutzen 5 einer Flügelzellen-Pumpe 6 angeschlossen. Der Außendurchmesser der Flügelzellen-Pumpe 6 beträgt 13,5 mm und ist damit geringfügig kleiner als der Innendurchmesser des Gehäuses 1, dessen Außendurchmesser max. ca. 17 mm beträgt. Die Flügelzellen-Pumpe 6 hat ein Kammergehäuse 7, in dem eine Kammer ausgebildet ist. Die Kammer ist exzentrisch um einen Rotor 9 angeordnet, der in regelmäßigen Umfangsabständen mit in seiner Axialrichtung verlaufenden Schlitzen versehen ist, in denen in Radialrichtung verschieblich jeweils ein Schieber 10 gelagert ist. Im Betrieb der Pumpe 6 liegt jeder Schieber 10 mit seiner Außenkante an der Kammerwand an. Durch den exzentrischen Verlauf der Kammerwand in bezug auf den Rotor 9 wird bei der Umdrehung des Rotors 9 entsprechend der Volumenänderung jeder durch zwei Schieber 10 in Umfangsrichtung geschlossenen Teilkammer eine Druckänderung erzeugt, die über den Saugstutzen 5 und die Schlauchverbindung 2 an den Adapter 3 und damit auf die Öffnungsfläche einer auf den Adapter 3 aufgesetzten, nicht dargestellten Düse übertragen wird.

An der dem Adapter 3 abgewandten Rückseite der Flügelzellen-Pumpe 6 ist das Kammergehäuse 7 durch eine Abdeckplatte 11 abgeschlossen. An diese Abdeckplatte 11 ist ein Motor 12 angeflanscht, durch dessen Antriebswelle der Rotor 9 der Flügelzellen-Pumpe 6 drehbar ist. Der Motor 12 wird durch einen über eine Ladebuchse 14 aufladbaren Akkumulator 15, an den er mittels durch einen Kupplungsstift 4 verlaufender Leitungen anschließbar ist und der zu einer Energieversorgungseinheit 13 gehört, mit Energie versorgt. Der Akkumulator 15 kann über Anschlüsse und eine Platine mit einem Potentiometer verbunden werden, dessen variabler Widerstand an einem Reglerknopf einstellbar ist. Durch eine Verstellung des Reglerknopfs kann die Drehzahl der Flügelzellen-Pumpe 6 geändert und damit die an der Öffnungsfläche der Düse 3 herrschende Leistung gesteuert werden. Die Ein- und Ausschaltung der Flügelzellen-Pumpe erfolgt an einem Ein/Aus-Schalter 14.

Die dargestellte und beschriebene Ausführungsform des Handgeräts hat einen maximalen Außendurchmesser von 17 mm und eine Länge vom 155 mm.

## Patentansprüche

1. Handgerät zur Erzeugung von lokalem Unter- oder Überdruck, mit einem Gehäuse (1), an dem ein Adapter (3) vorgesehen ist, einer Pumpe (6), die über eine Leitung (2) an den Adapter (3) angeschlossen ist, einem Motor (12), mittels dem die Pumpe (6) antreibbar ist, und einer Energieversorgungseinheit (13), durch die der Motor (12) mit Energie versorgt wird, wobei die Pumpe (6), der Motor (12) und die Energieversorgungseinheit (13) innerhalb des Gehäuses (1) des Handgeräts angeordnet sind und das Handgerät als Griff ausgebildet ist, dadurch gekennzeichnet, daß das Gehäuse (1) des Handgeräts zwischen dem Motor (12) und der Energieversorgungseinheit (13) so teilbar ist, daß sein die Energieversorgungseinheit (13) enthaltender Abschnitt vom Restgehäuse demontier- und durch einen anderen, eine aufgeladene Energieversorgungseinheit (13) enthaltenden Abschnitt ersetzbar ist.

2. Handgerät nach Anspruch 1, dadurch gekennzeichnet, daß die Pumpe als Flügelzellen-Pumpe (6) ausgebildet ist.

3. Handgerät nach Anspruch 2, dadurch gekennzeichnet, daß der Motor (12) an der Flügelzellen-Pumpe (6) angeflanscht ist.

4. Handgerät nach einem der Ansprüche 1 bis 3, dadurch gekennzeichnet, daß Düsen unterschiedlicher Bauart und Abmessungen an den Adapter (3) anbringbar sind.

5. Handgerät nach einem der Ansprüche 2 bis 4, dadurch gekennzeichnet, daß der Außendurchmesser der Flügelzellen-Pumpe (6) max. 18 mm und ihre Axialerstreckung max. 30 mm beträgt.

6. Handgerät nach Anspruch 5, dadurch gekennzeichnet, daß der Außendurchmesser der Flügelzellen-Pumpe (6) 13,5 mm und ihre Axialerstreckung ca. 16 mm beträgt.

7. Handgerät nach Anspruch 5 oder 6, dadurch gekennzeichnet, daß die Flügelzellen-Pumpe (6) aus dem Werkstoff Ridurid V1017 hergestellt ist.

8. Verwendung eines Handgeräts nach einem der Ansprüche 1 bis 7 für die Einhandpipettierung für Laborzwecke.

9. Verwendung eines Handgeräts nach einem der Ansprüche 1 bis 7 als Handhabungsgerät für kleine und kleinste Gegenstände zur Aufnahme dieser durch Ansaugwirkung.

10. Verwendung eines Handgeräts nach einem der Ansprüche 1 bis 7 als Entnahme- und/oder Injektionsgerät für medizinische Zwecke.

## Claims

1. Hand-held device for producing local reduced pressure or excess pressure, having a housing (1) on which an adaptor (3) is provided, a pump (6) which is connected via a tube (2) to the adaptor (3), a motor (12) by means of which the pump (6) can be driven, and an energy supply unit (13) by means of which the motor (12) is supplied with energy, the pump (6), the motor (12) and the energy supply unit (13) being arranged inside the housing (1) of the hand-held device and the hand-held device being in the form of a handle,
characterised in that the housing (1) of the hand-held device can be divided between the motor (12) and the energy supply unit (13) in such a manner that its section containing the energy supply unit (13) can be dismantled from the remainder of the housing and replaced by another section containing a charged energy supply unit (13).

2. Hand-held device according to claim 1, characterised in that the pump is in the form of a vane-cell pump (6).

3. Hand-held device according to claim 2, characterised in that the motor (12) is flanged onto the vane-cell pump (6).

4. Hand-held device according to any one of claims 1 to 3, characterised in that nozzles of different structure and dimensions can be fitted to the adaptor (3).

5. Hand-held device according to any one of claims 2 to 4, characterised in that the outside diameter of the vane-cell pump (6) is a maximum of 18 mm and its axial extent is a maximum of 30 mm.

6. Hand-held device according to claim 5, characterised in that the outside diameter of the vane-cell pump (6) is 13.5 mm and its axial extent is approximately 16 mm.

7. Hand-held device according to claim 5 or 6, characterised in that the vane-cell pump (6) is produced from the material Ridurid V1017.

8. Use of a hand-held device according to any one of claims 1 to 7 for one-handed pipetting for laboratory purposes.

9. Use of a hand-held device according to any one of claims 1 to 7 as a handling device for picking up small and extremely small articles by suction effect.

10. Use of a hand-held device according to any one of claims 1 to 7 as a removal and/or injection device for medical purposes.

## Revendications

1. Appareil tenu à la main pour produire une dépression ou suppression locale, comprenant un boîtier (1) sur lequel est prévu un embout adaptateur (3), une pompe (6) qui est reliée par une conduite (2) à l'embout adaptateur (3), un moteur (12) par lequel la pompe (6) peut être entraînée, et une unité d'alimentation en énergie (13) par laquelle le moteur (12) est alimenté en énergie, la pompe (6), le moteur (12) et l'unité d'alimentation en énergie (13) étant disposés à l'intérieur du boîtier (1) de l'appareil et ce dernier étant réalisé sous la forme d'une poignée, caractérisé par le fait que le boîtier (1) de l'appareil tenu à la main peut être subdivisé, entre le moteur (12) et l'unité d'alimentation en énergie (13) de telle manière que son tronçon contenant l'unité d'alimentation en énergie (13) puisse être démonté du boîtier restant et être remplacé par un autre tronçon contenant une unité d'alimentation en énergie (13) chargée.

2. Appareil suivant la revendication 1, caractérisé par le fait que la pompe est réalisée sous forme de pompe à palettes (6).

3. Appareil suivant la revendication 2, caractérisé par le fait que le moteur est fixé par bride à la pompe à palettes (6).

4. Appareil suivant l'une des revendications 1 à 3, caractérisé par le fait que des buses de types et de dimensions différents peuvent être raccordées à l'embout adaptateur (3).

5. Appareil suivant l'une des revendications 2 à 4, caractérisé par le fait que le diamètre extérieur de la pompe à palettes (6) est de 18 mm au maximum et sa dimension axiale de 30 mm au maximum.

6. Appareil suivant la revendication 5, caractérisé par le fait que le diamètre extérieur de la pompe à palettes (6) est de 13,5 mm et sa dimension axiale d'environ 16 mm.

7. Appareil suivant la revendication 5 ou 6, caractérisé par le fait que la pompe à palettes (6) est constituée par le matériau Ridurid V1017.

8. Utilisation d'un appareil tenu à la main suivant l'une des revendications 1 à 7 en tant que pipette manipulée par une seule main, pour laboratoires.

9. Utilisation d'un appareil tenu à la main suivant l'une des revendications 1 à 7 en tant qu'appareil de manipulation pour objets petits et très petits, en vue de la préhension de ces derniers par effet de succion.

10. Utilisation d'un appareil tenu à la main suivant l'une des revendications 1 à 7 en tant qu'appareil de prélèvement et/ou d' injection pour des destinations de médecine.
